# EUROPÄISCHE PATENTSCHRIFT

(11) **EP 0 429 505 B1**
(45) Veröffentlichungstag und Bekanntmachung des Hinweises auf die Patenterteilung: **09.06.1993**
(21) Anmeldenummer: 89909192.0
(22) Anmeldetag: 17.08.1989
(51) Int. Cl.: B65D 90/04

(54) **ABDICHTUNG FÜR INGENIEURBAUTEN UND VERFAHREN ZUM HERSTELLEN DER ABDICHTUNG**
SEAL FOR CIVIL ENGINEERING WORKS AND PROCESS FOR MANUFACTURING IT
GARNITURE D'ETANCHEITE POUR OUVRAGES D'ART ET PROCEDE POUR SA FABRICATION

(30) Priorität: 18.08.1988 DE 3827990; 16.02.1989 DE 3904594
(43) Veröffentlichungstag der Anmeldung: 05.06.1991
(73) Patentinhaber: ECOLOGY Engineering Consulting Establishment, LI-9490 Vaduz (LI)
(72) Erfinder: Becker, Annette, D-5300 Bonn 1 (DE)
(74) Vertreter: Müller-Gerbes, Margot, Dipl.-Ing.
(86) Internationale Anmeldenummer: EP8900970
(87) Internationale Veröffentlichungsnummer: WO9002089

(56) Entgegenhaltungen:
- DE-A- 2 329 525
- DE-A- 3 608 950
- DE-C- 342 838
- DE-U- 8 423 651
- FR-A- 839 060

## Beschreibung

Die Erfindung bezieht sich auf eine Abdichtung für Ingenieurbauten wie Industriebecken, Wannen, Industrieböden oder dergleichen mit auf einer festen konstruktiven Unterschicht wie Beton mit Feinschicht vollflächig aufgeklebter Abdichtungsschicht aus plattenförmigen Elementen aus korrosionsfesten Metallen, wobei längs ihrer aneinanderstoßenden, gegebenenfalls abgewinkelte Randstreifen aufweisenden Seiten durchgehend dicht miteinander verbundene Längsstöße und Querstöße mit Dehnungsbereichen und Hohlräumen ausgebildet sind und gegebenenfalls in den Hohlräumen im Dehnungsbereich der Längsstöße und Querstöße rohrförmige Prüfleitungen zum Überwachen von Undichtigkeiten entlang der Längsstöße und Querstöße angeordnet sind, die mit Außenanschlüssen versehen sind Die Erfindung betrifft auch ein Verfahren zum Herstellen derartiger Abdichtungen unter Einsatz von plattenförmigen Elementen aus korrosionsfesten Metallen.

Eine Abdichtung der gattungsgemäßen Art ist aus der DE-OS 36 08 950 bekannt. Hier werden einseitig profilierte genoppte Folien aus Edelstahl auf eine abzudichtende Konstruktion aus Beton mittels Klebstoff vollflächig aufgeklebt. Die Stöße sind in Gestalt von Überlappungsnähten oder V-förmigen hochstehenden Nähten ausgebildet und werden verklebt.

Die Hohlräume, die bei der Stoßausbildung entstehen, werden über Rohre oder Schläuche oder elektrische Leitungen mit einer zentralen Überwachung zum Feststellen von Undichtigkeiten verbunden, so daß das Auftreten von Leckflüssigkeiten in Hohlräumen angezeigt werden kann.

Aus dem DE-U 8423651 ist ein Betonbehälter bekannt, der mit einem dünnen, selbständig nicht standfesten Stahlliner ausgekleidet wird. Der Stahlliner wird mittels Zwischenelementen bewegbar an der Behälterwand, z.B. längs Ankerschienen, gehalten, so daß Stahlliner und Behälter zum Ausgleich thermischer Dehnungen unabhängig voneinander bewegbar sind. Der Stahlliner wird aus Einzelteilen an den Zwischenelementen zusammengeschweißt, die am Behälter beweglich geführt sind.

Aus der DE-A 2329525 ist ein doppelwandiger Behälter bekannt, bei dem eine Auskleidung, insbesondere eine elastische Auskleidung, unter Ausbildung eines Zwischenraumes in den Behälter eingelegt ist. Der Zwischenraum wird mittels eines eingelegten Schlauches, der im Sohlebereich seitliche Löcher aufweist, auf austretende Leckflüssigkeit überwacht, die angezeigt wird. Eine Überprüfung der Dichtigkeit der Nahtverbindungen erfolgt nicht.

Abdichtungen an Bauwerken sollen das Eindringen von Wasser und Flüssigkeiten verhindern und einen Korrosionsschutz bieten. Auch das unkontrollierte Abfließen von schädlichen Flüssigkeiten aus Industriebecken wie Ölauffangwannen, Tankwannen, Kühlwasserbecken, Feuerlöschteichen, Naßbetrieben, Abschirmung von Tanks, Apparaten und Anlagen der chemischen Industrie, Kläranlagen, Mülldeponien soll mittels Abdichtungen verhindert werden.

Der Erfindung liegt die Aufgabe zugrunde, einen korrosionsfeste Abdichtung für Ingenieurbauten zu schaffen, die höchsten Anforderungen an chemische Aggressivität standhält und ein Ablaufen von Flüssigkeiten in eine Sammelvorrichtung zuläßt, die nicht nur begehbar sondern ggf. auch mit Transportwagen befahrbar ausgebildet ist. Des weiteren soll die Abdichtung auch auf die Dichtigkeit der hergestellten Verbindungen an den Stößen der Elemente der Abdichtungsschicht direkt nach Fertigstellung und an jedem beliebigen späteren Zeitpunkt überprüft werden können, ohne die Abdichtung zu beschädigen.

Diese Aufgabe wird erfindungsgemäß mit einer gattungsgemäßen Abdichtung gelöst, die gemäß den kennzeichnenden Merkmalen des Patentanspruches 1 gestaltet ist. Vorteilhafte Ausgestaltungen der Abdichtung sind den kennzeichnenden Merkmalen der Ansprüche 2 bis 7 entnehmbar.

Bevorzugt wird die Abdichtungsschicht aus plattenförmigen, ggf. mit seitlichen nach oben und/oder unten abgewinkelten Randstreifen ausgebildeten Elementen aus Edelstahlblechen oder anderen geeigneten Metallen oder metallischen Legierungen gebildet, die auf der Unterkonstruktion mittels eines Reaktionsharzklebstoffes vollflächig verklebt werden. Geeignet sind kaltbindende Reaktionsharzklebstoffe, die unterschiedliche Materialien auf Dauer miteinander verbinden, beispielsweise auf Basis von Polyisocyanat-Reaktionsharzen. Diese werden in Mengen von ca. 100-500g/m² je nach Qualität des Untergrundes auf die Unterkonstruktion bzw. Feinschicht aufgetragen. Die vollflächig verklebten Elemente können sich dann bei thermischer Belastung nicht mehr verwerfen. Eine solche Abdichtungsschicht ist in der Lage, thermische Dehnungen bei Temperaturschwankungen bis zu 100°C und mehr aufzunehmen, ohne Verwerfungen oder Spannungsrissen zu unterliegen. Der Einsatz von Edelstahlblechen, beispielsweise gemäß DIN-Norm Qualität V4a oder V2, gewährleistet die langfristige chemische Resistenz- und Korrosionsfestigkeit. Der Einsatz von Edelstahlblechen einer Dicke von 0,8 mm bis 1,0 mm ist bereits ausreichend, um die gewünschte Resistenz und Festigkeit der Abdichtung zu erzielen.

Nach einer bevorzugten Ausgestaltung wird die Abdichtungsschicht aus Elementen aufgebaut, die zur Ausbildung von über die Elementebene nach oben vorstehenden V-förmigen Dehnungsfalten an den Längsstößen an zwei einander gegenüberliegenden zueinander parallelen Seiten nach oben abgewinkelte und aus der Vertikalen leicht nach außen geneigte Randstreifen aufweisen und für die Ausbildung von Dehnungsfugen an den Querstößen an einer oder beiden hierzu querverlaufenden Seiten der Elemente ein Randstreifen nach unten abgewinkelt ist.

Diese Elemente lassen sich zu breiten Ablaufrinnen auf der abzudichtenden Fläche verlegen, wobei sie in einer gewünschten Ablaufrichtung mit einem leichten Gefälle, 1 bis 2 %, das in der Feinschicht ausgebildet wird, verlegt sind. Damit werden Dehnungsbereiche an den Längsstößen der Elemente in Gestalt einer Dehnungsfalte erhalten, die durch die leicht nach außen geneigten aufgekanteten Randstreifen als V-Falte beim Aneinanderlegen der Elemente gebildet werden. Die Randstreifen sind hierbei etwa 2 bis 10°, insbesondere 2 bis 5°, nach außen aus der Vertikalen geneigt.

Die Dehnungsbereiche an den Querstößen der Elemente der Abdichtungsschicht werden als Dehnungsfugen ausgebildet. Erfindungsgemäß wird hierzu vorgeschlagen, daß im Bereich der Querstöße eine durchgehende etwa U-förmige Profilleiste aus korrosionsfestem Metall unterseitig der Elemente in der Unterkonstruktion angeordnet und befestigt ist, in die die nach unten abgewinkelten Randstreifen aneinandergrenzender Elemente mit ausreichendem Freiraum für Dehnungsbewegungen ragen.

Die Ausbildung von in einer Richtung durchgehenden über die Elementebene vorstehenden geschweißten Stößen als V-förmige Dehnungsfalte hat den Vorteil der sicheren Herstellbarkeit und des guten thermischen Ausgleichs. Durch Verlegen der Querstöße in die Elementebene ist ein Ablauf von Flüssigkeiten in einer Richtung parallel zu den hochstehenden Dehnungsbereichen und Stößen bei entsprechendem Gefälle möglich. Derartig ausgebildete Abdichtungsschichten können auch begangen werden. Eine Befahrbarkeit quer zu den hochstehenden Stößen ist jedoch nicht möglich. Um die Abdichtung auch zumindest bereichsweise befahrbar zu machen, wird in weiterer Ausbildung der Erfindung vorgeschlagen, neben den Querstößen auch Längsstöße aneinandergrenzender Elemente in ausgewählten Bereichen so auszubilden, daß die Längsstöße der Elemente in der Elementebene angeordnet und befahrbar sind und der zugehörige Dehnungsbereich unterhalb der Elementebene mittels einer hutförmigen mit einem Mittelsteg an den Elementen anliegenden und den Längsstoß überdeckenden Profilleiste aus korrosionsfestem Metall gebildet ist. Der geschweißte Längsstoß kann hierbei als V-Schweißnaht ausgebildet sein. Die hutförmige Profilleiste wird hierbei zwischen Unterkonstruktion und Feinschicht bündig mit deren Oberkante abschließend eingebettet und an der Unterkonstruktion befestigt und verklebt. Geeignete Elemente sind in der Weise ausgebildet, daß sie an zwei einander gegenüberliegenden Seiten nach unten abgewinkelte Randstreifen zum Ausbilden von Querstößen aufweisen, während die beiden anderen zueinander parallelen Seiten lediglich für die Unterbringung der Schweißraupe angefast sind.

Für das Erstellen der Abdichtungsschicht können auch entsprechend der Konfiguration des Bauwerkes neben plattenförmigen Elementen auch Anschlußelemente, wie Winkelprofile oder dergleichen, aus korrosionsfesten Metallen eingesetzt werden, wobei die grundsätzlichen erfinderischen Ausgestaltungen der Stöße mit Dehnungsbereichen entsprechend anzuwenden sind.

Um die Dichtigkeit der Abdichtungsschicht immer wieder prüfen zu können, wird erfindungsgemäß vorgesehen, daß in den von nach oben bzw. unten abgewinkelten Randstreifen der Elemente gebildeten Dehnungsbereichen perforierte Prüfleitungen, beispielsweise mit Perforationen in Gestalt von Löchern oder Schlitzen, angeordnet sind. Mit Hilfe eines in die Prüfleitungen eingeleiteten inerten Gases und Abtasten der Abdichtung von außen und verschweißten Stöße können etwaige Lecks durch Nachweis des austretenden Gases festgestellt werden. Es wird der in den Dehnungsbereichen vorhandene Raum für den Einbau einer die Abdichtung nicht behindernden Prüfeinrichtung benutzt. Bevorzugt werden die Prüfleitungen in einzelnen Abschnitten verlegt, so daß sie abschnittweise geprüft werden können. Durch Einsatz eines inerten Gases werden auch beim Prüfen keine schädlichen Wirkungen auf die Elemente ausgeübt, so daß auch nachträglich keine Korrosion oder Spannungsrisse aufkommen. Die Perforation der Prüfleitungen gewährleistet eine gleichmäßige Verteilung des eingeleiteten Gases, so daß dieses entlang der Leitung in entsprechenden Abständen kann. Bevorzugt werden die Prüfleitungen direkt bei der Herstellung der Abdichtung eingebaut und nach Fertigstellen der Abdichtung mit einem inerten Gas, wie Edelgas, verfüllt, um den ersten Prüftest durchzuführen. Austretendes Gas, das mit einem Leckabtastgerät an den Austrittsstellen erfaßt und optisch und/oder akustisch zur Anzeige gebracht werden kann, zeigt undichte Stellen an Schweißnähten oder Spannungsrissen oder sonstige Lecks der Abdichtung an.

Die Prüfleitungen sind vorteilhaft aus korrosionsfesten Metallrohren mit einem Außendurchmesser kleiner 4 mm, insbesondere gleich oder kleiner 3 mm und einem Innendurchmesser kleiner 2 mm, insbesondere gleich oder kleiner 1 mm gebildet. Es ist jedoch auch möglich, die Prüfleitungen aus hoch temperaturfesten Kunststoffen, die durch das Schweißen der Stöße der Elemente nicht beeinträchtigt werden, auszubilden. Die Perforation der Prüfleitungen besteht bevorzugt aus sehr kleinen Löchern, die beispielsweise mittels Laserstrahl in die Rohrwandungen gearbeitet werden.

Um die Prüfleitungen abschnittweise zum Zwecke des Prüfens mit Gas füllen zu können, ist vorgesehen, daß die in einzelnen Abschnitten verlegten Prüfleitungen der einzelnen Dehnungsbereiche jeweils abschnittweise mit einem Außenanschluß, wie einem Rohrstutzen versehen sind. Wenn es das Bauwerk gestattet, sind die Außenanschlüsse bevorzugt an aufsteigenden Wänden anzuordnen. So ist es möglich, bei Kontrollen gezielt nur bestimmte, besonders gefährdete oder auffällige Bereiche zu überprüfen, da die Prüfleitungen einer größeren Abdichtung kein miteinander verbundenes System, sondern einzelne, für sich durchprüfbare Abschnitte bilden.

Um auch die befahrbaren Längsstöße der Elemente, die in die Elementebene verlegt sind und bei denen der Dehnungsbereich in der Abdichtungsschicht mittels der hutförmigen Profilleiste gebildet wird, auf Dichtigkeit mittels Gas prüfen zu können, weist die hutförmige Profilleiste zwei auf dem Mittelsteg ausgebildete zueinander parallele Längsrillen auf, die als Prüfleitungen dienen. Auch der dazwischenliegende Bereich kann einer Prüfung auf Dichtigkeit unterzogen werden, wenn nach einem weiteren Vorschlag der Erfindung die zwischen den beiden Längsrillen auf der Innenseite der hutförmigen Profilleiste gebildete Rinne mittels eines aufgeklebten Dichtungsbandes zu einem weiteren Kanal geschlossen wird und damit als Prüfleitung benutzt werden kann.

Das erfindungsgemäße Verfahren zum Herstellen von Abdichtungen für Ingenieurbauten unter Einsatz von plattenförmigen Elementen aus korrosionsfestem Metall ist dem Patentanspruch 8 zu entnehmen.

Vorteilhafte Ausgestaltungen des Verfahrens sind den Merkmalen der Ansprüche 9 bis 12 entnehmbar und werden nachfolgend in der Beschreibung zur Zeichnung näher erläutert.

Hierbei werden zur Ausbildung von Dehnungsfugen an den Querstößen Elemente mit an zwei einander gegenüberliegenden Seiten nach unten abgewinkelten Randstreifen verwendet werden und quer zur Ablaufrichtung in der Länge der Elemente entsprechenden Abständen Nuten in die Feinschicht und ggf. Unterschicht gefräst werden, in die Nuten eine etwa U-förmige Profilleiste aus korrosionsfestem Metall eingehängt wird, in das die nach unten abgewinkelten Randstreifen der Elemente mit ausreichendem Freiraum für Dehnungsbewegungen eingesetzt werden und danach die Stöße in der Elementebene verschweißt werden.

Für die Ausbildung von über die Elementebene hochstehenden Längsstößen werden Elemente mit an zwei einander gegenüberliegenden Seiten hochstehenden Randstreifen verwendet, die parallel zur Ablaufrichtung auf die Unterkonstruktion aufgebracht werden, und die Oberkanten der Randstreifen zu einem annähernd spaltlosen Stoß aneinandergedrückt und anschließend unter Einwirkung eines Schutzgases abstandsweise untereinander punktverschweißt und dann die Stöße längs der Oberkanten unter Einwirkung eines Schutzgases durchgehend dicht verschweißt.

Für befahrbare Elemente werden die Längsstöße in die Elementebene verlegt und Elemente ohne ausgebildete Randstreifen parallel zur Ablaufrichtung eingesetzt und parallel zur Ablaufrichtung in der Breite der Elemente entsprechenden Abständen auf die Unterkonstruktion eine hutförmige Profilleiste aufgebracht und befestigt, dann die Feinschicht auf die Unterkonstruktion bündig mit der Oberseite der Profilleiste abschließend aufgebracht und danach die Elemente vollflächig auf der Feinschicht und dem Mittelsteg der Profilleiste aufgeklebt, wobei der Längsstoß der aneinandergrenzenden Elemente mittig auf der Profilleiste angeordnet und verschweißt wird.

Zum Prüfen der Abdichtungsschicht auf Dichtigkeit zu jedem beliebigen Zeitpunkt werden in die Dehnungsbereiche rohrförmige perforierte Prüfleitungen eingelegt und nach Fertigstellen der Abdichtungsschicht die Prüfleitungen mit Gas, insbesondere Edelgas, verfüllt und die Abdichtungsschicht entlang der geschweißten Stöße von außen auf an Undichtigkeiten austretendes Gas abgetastet.

Bei Ausbildung von Längsstößen in der Elementebene mit hutförmiger Profilleiste erfolgt die Prüfung auf Dichtigkeit in der Weise, daß eine hutförmige Profilleiste mit zwei auf dem Mittelsteg ausgebildeten zueinander parallelen Längsrillen eingesetzt wird, wobei die Längsrillen nach Aufbringen der Abdichtungsschicht und der Elemente zu durchgehenden Kanälen geschlossen werden und diese Kanäle als Prüfleitungen dienen, in die nach Fertigstellen der Abdichtung Gas, insbesondere Edelgas, eingeführt wird, und die Abdichtung entlang der geschweißten Stöße von außen auf an Undichtigkeiten austretendes Gas abgetastet wird.

Zusätzlich kann auf der Innenseite der hutförmigen Profilleiste ein die beiden Längsrillen verbindendes durchgehendes Dichtungsband angeklebt werden, wodurch ein weiterer Kanal gebildet wird, der als Prüfleitung für Undichtigkeiten durch Einbringen von Gas benutzbar ist.

Alle Elemente der erfindungsgemäßen Abdichtung werden zu einer durchgehenden Abdichtungsschicht an den Stößen unter Einwirkung von Schutzgas durchgehend verschweißt. Das Durchführen sämtlicher Schweißvorgänge an den Elementen mit Aufrechterhaltung einer Schutzgaswolke verhindert das Auftreten einer Spaltkorrosion an den Elementen, wie Edelstahlblechen. Hierbei erweist sich die Ausbildung der Längsstöße als V-Falte vorteilhaft, da das Schutzgas sich in der V-Falte der Randstreifen sammelt und während des Schweißens verbleibt.

Ebenso kann das in die U-förmigen Profilleisten der Dehnungsbereiche der Querstöße bzw. die Längsrillen der hutförmigen Profilleiste eingeblasene Schutzgas bereits während des Verschweißens der Stöße der Elemente miteinander verbleiben, so daß auch die Unterseite der Elemente vor einer infolge des Verschweißens auftretenden Spaltkorrosion geschützt ist. Es ist auch möglich, die Prüfleitungen vor dem Verschweißen der Stöße der Elemente in die Dehnungsbereiche einzulegen und dann das Verschweißen der Stöße unter Schutzgas durchzuführen, wobei gleichzeitig Schutzgas in die Prüfleitungen eingeleitet wird. Durch das Einführen des Schutzgases während des Schweißens der Stöße in die Prüfleitungen kann dieses sich nicht so schnell verteilen und es ist sichergestellt, daß es in den Dehnungsbereichen und Spalten entlang der Stöße der miteinander zu verbindenden Elemente während des Schweißens verbleibt.

Weitere Details werden in der Zeichnung beispielhaft erläutert. Es zeigen
- Figur 1: die perspektivische Ansicht eines plattenförmigen Elementes
- Figur 2: Teilaufsicht auf eine Abdichtungsschicht aus miteinander verschweißten Elementen
- Figur 3: Querschnitt AA gemäß Figur 2 für einen Querstoß
- Figur 4: perspektivischer Ausschnitt der Abdichtung mit Längsstößen der Elemente im Aufbau
- Figur 5: schematischer Querschnitt durch eine Wanne mit Abdichtung und Sammelrinne
- Figur 6: schematischer Querschnitt durch eine Prüfleitung
- Figur 7: Querschnitt durch eine Prüfleitung in der Abdichtung mit Außenanschluß
- Figur 8: schematische Ansicht mit Aufbau einer Abdichtung mit Längsstößen und Wandanschluß mit Prüfleitungen
- Figur 9: perspektivische Ansicht eines weiteren Elementes
- Figur 10, 11: perspektivische Ansichten von verschiedenen hutförmigen Profilleisten
- Figur 12: Querschnitt durch einen in der Elementebene ausgebildeten Längsstoß von Elementen einer Abdichtung.

Ein plattenförmiges Element 1 für die Abdichtungsschicht aus korrosionsfesten Blechen, wie Edelstahl, ggf. Kupfer oder dergleichen, für große Flächen, die zum Ableiten von aufzufangenden Flüssigkeiten in einer Ablaufrichtung leicht geneigt angeordnet werden, ist in Figur 1 schematisch dargestellt. Das Element 1 ist rechteckig ausgebildet mit einer handlichen Länge 1 von etwa 1 bis 2 m, einer Breite b1 von etwa 50 bis 100 cm bei einer Dicke von 0,8 bis 1,2 mm. Das Element 1 ist rinnenförmig ausgebildet, wobei die Randstreifen 10 bzw. 11 längs der zueinander parallelen Längsseiten schräg nach oben abgewinkelt sind. Der Winkel α beträgt hierbei etwa 85 bis 88°. An den beiden Querseiten sind die Randstreifen 14 des Elementes 1 rechtwinklig nach unten abgebogen. Diese plattenförmigen Elemente 1 werden zu einer geschlossenen Abdichtungsfläche zusammengefügt, siehe Figur 2, und unter Ausbildung von Dehnungsbereichen längs ihrer aneinanderstoßenden Seiten dicht miteinander verschweißt. Hierbei entstehen durchlaufende verschweißte Längsstöße 6 und durchlaufende verschweißte Querstöße 2. Die Querstöße 2 liegen in der Elementenebene, d.h. im Bereich der Auflagefläche 12, während die Längsstöße 6 über die Elementebene nach oben vorstehen.

Aus der Figur 4 ist das Aneinanderfügen der Plattenelemente 1 zur Ausbildung der Längsstöße an den aufgekanteten Randstreifen 10, 11 ersichtlich. Auf der Unterkonstruktion 3, zum Beispiel einer Betonschicht, ist oberseitig eine glatte Feinschicht 4, z.B. ein Estrich, aufgebracht. Die Feinschicht kann in einer gewünschten Ablaufrichtung leicht geneigt mit Gefälle von 1 bis 2 % ausgebildet sein. Auf die Feinschicht 4 wird ein kaltbindender Reaktionsharzklebstoff 5 vollflächig aufgetragen, beispielsweise auf Basis von Polyisocyanat-Reaktionsharzen, der durch Berührungsdruck abbindet und keine lange Standzeit erfordert. Die Elemente 1 werden auf die Kleberschicht 5 aufgelegt und annähernd spaltlos dicht auf Stoßfuge 15 mit den aufgekanteten Randstreifen 11, 10 gestoßen. Zum besseren Verkleben mit dem Untergrund können die Elemente 1 beschwert werden. Die einander benachbarten Randstreifen zweier Elemente bilden hierbei eine V-förmige Dehnungsfalte 20, deren Größe durch die Höhe h der Randstreifen 10, 11 und den Winkel α bestimmt wird, siehe Figur 1 . Der Abstand a soll bemessen sein, daß thermische Dehnungen der Elemente ausgeglichen werden können. Bei einer Höhe h der Randstreifen von etwa 20 bis 50 mm soll der Abstand a am Fuß der Dehnungsfalte 20 etwa 3 bis 5 mm betragen. Die aus den Elementen 1 gemäß Figur 4 herzustellende Abdichtung wird mit einer bleibenden Prüfeinrichtung ausgerüstet, die es ermöglicht, die Abdichtung sowohl direkt nach der Herstellung als auch im Gebrauch im Laufe der Jahre immer wieder auf Dichtigkeit zu prüfen. Hierzu werden Prüfleitungen 40 in Gestalt von perforierten Rohren aus korrosionsfesten Metallen in die Dehnungsfalten 20 vor dem Zusammenfügen eingelegt. Die Prüfleitungen 40 weisen Perforationen in Gestalt kleiner Löcher 41 auf, durch welche das in die Prüfleitungen 40 eingeleitete Prüfgas in die Dehnungsbereiche eintreten kann und bei Lecks in der Abdichtungsschicht aus den miteinander verschweißten Elementen 1 nach oben entweicht. Durch Abtasten der Abdichtungsschicht oberseitig mit einem Lecksuchgerät können dann undichte Stellen aufgefunden werden. Die Prüfleitungen 40 werden nur zum Zwecke des Prüfens mit einem Prüfgas beaufschlagt. Um dicht verschweißte Längsstöße 6 zu erhalten, werden Randstreifen 10, 11 nach dem spaltlosen Zusammendrücken zur Stoßfuge 15 zuerst abstandweise miteinander punktverschweißt, siehe Schweißstellen 9, ebenfalls unter Einwirkung eines Schutzgases. Erst nachdem die gesamte Fläche verlegt, aufgeklebt und durch Punktverschweißungen vorgeheftet ist, werden die Stoßfugen 15 oberseitig unter Einwirkung von Schutzgas durchgehend dicht verschweißt, so daß die verschweißten Längsstöße 6, siehe Figur 2, entstehen.

Die Prüfleitung 40 ist beispielsweise, wie in der Figur 6 dargestellt, als Rohr aus Edelstahl mit einem Außendurchmesser von 3 mm und einem Innendurchmesser von 1 mm ausgebildet, in dessen Rohrwand im Abstand von 30 bis 40 mm kleine Löcher 41, mittels Laserstrahl hergestellt, als Perforation vorgesehen sind.

Ein solches Rohr 40 als Prüfleitung wird beispielsweise durchgehend in die durch die hochstehenden Randstreifen 10, 11 gebildeten längslaufenden Dehnungsfugen 20 der Abdichtungsschicht durchlaufend eingebracht. An einer oder beiden Endseiten der Abdichtung bzw. der durchgehenden Dehnungsfuge 20 wird das Rohrende 46 des Rohres aus der Abdichtung herausgeführt, wie beispielsweise in der Figur 7 ausschnittweise dargestellt. Ein solches als anschlußzugängliches Rohrende 46 ist bevorzugt an einer aufsteigenden Wand 30 des abzudichtenden Bauwerkes vorgesehen. Die Elemente 1 werden an solchen aufsteigenden Wänden ebenfalls im Eckbereich abgewinkelt und mit dem abgewinkelten Teil 13 unter Ausbildung von Dehnungsfugen hochgeführt. Das Ende des Elementes 1, 13 ist ebenfalls gegenüber der Wand 30 im Bereich 18 abgedichtet, beispielsweise mittels Kleber oder Dichtungsband. In dem von der Dehnungsfuge gebildeten Hohlraum H ist die Prüfleitung 40 verlegt und wird abgewinkelt durch die Ausnehmung 43 in dem Elementteil 13 herausgeführt. Um diesen Durchbruch abzudichten ist beispielsweise auf dem Elementteil 13 der Rohrstutzen 42 aufgeschweißt, siehe Schweißnaht 44 und am Ende des Rohrstutzens 42 ist die Prüfleitung 40 über eine Hartlötung 45 abgedichtet befestigt. Nun kann mittels einer Gasflasche 50 durch Aufsetzen auf das Rohrende 46 in Pfeilrichtung F ein Prüfgas, beispielsweise Helium in die Rohrleitung 40 und über die Löcher 41 in den Hohlraum H in den Dehnungsfalten und Dehnungsbereichen unterhalb der Abdichtungsschicht aus den Elementen 1 eingebracht werden. Das durch die Prüfleitung 40 eingebrachte Prüfgas wird alle Hohlräume unterhalb der Abdichtungsschicht ausfüllen und hat das Bestreben, nach oben durch die Abdichtungsschicht sofern Lecks vorhanden sind, auszutreten. Solches auf der Abdichtungsschicht austretende Prüfgas kann mit einem Lecksuchgerät entdeckt und zur Anzeige gebracht werden. Die aufgefundenen undichten Stellen in der Abdichtungsschicht können dann nachgedichtet werden. Nach Beendigung des Prüfvorganges, beispielsweise einer in Längsrichtung der miteinander verschweißten Elemente durchgehenden Dehnungsfalte 20, wird die Gaszufuhr abgestellt und der Rohrstutzen 42 durch Aufschrauben der Schraubkappe 51 verschlossen. Nun kann der nächste Abschnitt durch Einleiten des Prüfgases in die Prüfleitung der nächsten Dehnungsfalte 20 geprüft werden, siehe Figur 8.

Eine wie bereits anhand der Figur 4 beschriebene hergestellte Abdichtungsschicht im Bereich der Längsstöße 6 an aufgekanteten Elementen 1 mit einem Übergang zu einer Wand 30 ist in der Figur 8 auszugsweise dargestellt. Die Abdichtung ist sowohl für Flüssigkeiten in Pfeilrichtung B, also zur Unterkonstruktion, als auch in Pfeilrichtung C, aus der Unterkonstruktion heraus, dicht. Falls die Abdichtungsschicht begehbar sein soll, können z.B. Gitterroste 7 aus geeignetem Material auf die Elemente 1 aufgelegt werden.

Durch das vollflächige Verkleben der Elemente 1 mit der Unterkonstruktion sind diese sowohl gegen Verrutschen als auch gegen Verwerfungen gesichert. Die an den verschweißten Stoßfugen gebildeten Dehnungsfalten 20 ermöglichen den notwendigen thermischen Dehnungsausgleich in Querrrichtung. Bei großen abzudichtenden Flächen sind Elemente 1 nicht nur an den Längsseiten, sondern auch an den Querseiten miteinander zu verbinden. Um bei Abdichtungen mit Gefälle den ungehinderten Ablauf von Flüssigkeiten in Rinnenrichtung, siehe Pfeil E in Figur 2, zu gewährleisten, müssen die Querschweißnähte in der Elementenebene ausgebildet werden. In Figur 3 ist eine vorteilhafte Ausbildung eines Querstoßes 2 mit zugehörigem Dehnungsbereich gemäß Schnitt AA von Figur 2 dargestellt.

Um die Querverbindung in die Elementenebene zu verlegen und gleichzeitig eine Dehnungsfuge zu erhalten, d.h. einen Ausgleich für thermische Dehnungen der Elemente in dieser Richtung zu schaffen, wird in die Unterkonstruktion, d.h. die Feinschicht 4 und ggf. auch noch Unterschicht 3, eine Nut 31 gefräst. Diese Nut wird vorteilhaft vor dem Auftragen des Klebers 5 erstellt. In die Nut 31 wird eine U-förmige Profilleiste 22, beispielsweise aus Kupferblech, mit seitlichen Auflageflanschen eingehängt und an den Auflageflanschen mit der Kleberschicht 5 auf der Feinschicht 4 verklebt. Die Elemente 1 werden zum Herstellen von Querstößen, wie in der Figur 1 dargestellt, mit nach unten abgewinkelten Randstreifen 14 ausgebildet. Die Elemente 1 werden mit den Randstreifen 14 in die Nut 23 gemäß figur 3 eingehängt. Die beiden benachbarten Elemente 1 werden dann an der Stoßfuge durchgehend dicht in Gegenwart von Schutzgas verschweißt, wodurch der in der Elementenebene sich befindende Querstoß 2 entsteht. Diese querverlaufende Schweißnaht stört den Abfluß von Flüssigkeiten über die Elemente parallel zu den Längsstößen nicht. Das in den Bereich der so gebildeten Dehnungsfuge beim Verschweißen eintretende und auch verbleibende Schutzgas verhindert, daß Spannungs- und Spaltkorrosion an den Elementen infolge des Schweißens auftreten. Des weiteren verbleibt in der Nut 23 ausreichend Raum, um durchlaufend über die nebeneinander angeordneten Elemente auch hier eine Prüfleitung 40, beispielsweise ein perforiertes Rohr gemäß Figur 6, einzulegen. An den seitlichen Enden der Querstöße 2 bzw. Nut 23 kann die Prüfleitung 40 zumindest an einer Seite hochgeführt und aus der Abdichtungsschicht herausgeführt werden, um einen Anschluß, wie beispielsweise in der Figur 7 schematsich dargestellt, für das Einblasen von Prüfgas zu bilden. Dieser Anschluß kann dann mittels einer Schraubkappe dicht verschlossen werden. So ist es möglich, beispielsweise jeden Längsstoß und jeden Querstoß separat über einen Anschluß auf Dichtigkeit zu prüfen.

In Figur 5 ist schematisch ein Querschnitt durch eine abgedichtete Auffangwanne mit Unterkonstruktion aus Beton 3, die von seitlich aufsteigenden Wänden 30 begrenzt ist, und einseitig die Sammelrinne 21 für Abwässer oder dergleichen aufweist, dargestellt. Die Wanne läuft zur Sammelrinne 21 mit leichtem Gefälle in Pfeilrichtung E. Auf dem Boden der Auffangwanne ist die Abdichtung, siehe auch Figur 8, aufgebracht. Die Elemente 1 werden vom Boden der Wanne an den angrenzenden aufsteigen Wandflächen 30 über Abwinkelungen 13 hochgeführt, wobei die Dehnungsfugen ebenfalls mit ausgebildet und hochgeführt werden und alle Stöße dicht verschweißt sind. Auch die Sammelrinne 21 ist mit einer Abdichtungsschicht aus Elementen 1 b aus korrosionsfesten Metallen ausgekleidet, die mit dem Untergrund über eine Kleberschicht verklebt werden. Dehnungsfugen werden, soweit benötigt, nach Art der Querstöße, siehe Figur 3, bzw. wo zulässig, durch hochstehende Randstreifen mit Dehnungsfalten 20 und Schweißnähten 6 ausgebildet. Außerhalb ebener Flächen werden die Elemente aus korrosionsfesten Metallen in der notwendigen Konfiguration, beispielsweise als U-Profil 1b oder Winkel 1a ausgebildet. Auch an den Anschlußstellen dieser Konfigurationen des Bauwerks werden angepaßte Elemente mit verschweißten Stößen und Dehnungsbereichen, insbesondere im Übergang zu den flächigen Elementen der Abdichtungsschicht oder den seitlichen Anschlüssen ausgebildet.

Eine zusätzliche punktweise Fixierung mit Abständen kann für großflächige Elemente 1 auf der Unterkonstruktion mittels zusatzlicher Befestigungsstreifen oder Laschen erfolgen. Diese Laschen werden im Fugen- und Dehnungsbereich der Plattenelemente, insbesondere von Längsstößen mit aufgekanteten Randstreifen zwischen benachbarten Elementen angebracht, so daß die Lasche mit ihrem nicht auf der Unterkonstruktion aufliegenden Teil an der Oberseite mit der Stoßnaht 6 mit verschweißt werden kann.

Für den Fall, daß die Abdichtungsschicht, wie in der Figur 8 dargestellt, befahrbar sein soll, sind die hochstehenden Stöße 6 störend. Hierzu wird vorgeschlagen, die Längsstöße 6 ebenfalls in die Elementenebene, d.h. Auflagefläche 12 der Elemente 1, zu verlegen, siehe Figur 12. Die hierfür benötigten Elemente 1 sind, wie in der Figur 9 dargestellt, lediglich an den Querseiten mit nach unten abgekanteten Randstreifen 14 ausgebildet, während die Längsseiten lediglich leicht angefast 101 ausgebildet sind. Die gemäß Figur 12 aneinandergrenzenden Elemente 1 bilden dann im Bereich der Längsseiten eine V-Naht, die verschweißt wird. Um nun auch für diese Naht einen Dehnungsausgleich zu schaffen, wird eine zusätzliche, etwa hutförmige Profilleiste 60, siehe Figur 10 bzw. 11, vorgesehen, die unterhalb der Stoßnaht 6 angeordnet ist. Die hutförmige Profil leiste 60 nach Figur 10 weist Auflageflansche 601, 602 auf, mit Befestigungslöchern 603. Im mittleren Bereich des Mittelsteges 604 sind symmetrisch zur Mitte Längsrillen 605, 606 mit kurzem Zwischensteg 607 ausgebildet. Die Profilleiste 60 nach Figur 10 ist für ebene Abdichtungsflächen gedacht, während bei Abdichtungsflächen mit Gefälle die Profilleiste 60, wie in der Figur 11 dargestellt, ebenfalls mit entsprechendem Gefälle durch Ausbildung von ansteigenden Seitenschenkeln 608 vorgesehen werden kann. Die hutförmige Profilleiste 60 wird nun, siehe Figur 12, auf die Unterkonstruktion, die Betonschicht 3, aufgebracht, beispielsweise aufgeklebt und zusätzlich mittels durch die Befestigungslöcher 3 geführter Bolzen befestigt. Danach wird die Feinschicht 4 aufgebracht, und zwar über die seitlichen Auflageflansche der Profilleiste 60, jedoch bündig mit der Oberseite des Mittelsteges 604 abschließend. Hierauf wird die Kleberschicht durchgehend auf die Feinschicht und den Mittelsteg 604 aufgebracht und hierauf die Elemente 1 gemäß Figur 9 aufgebracht und verklebt. Die Schweißnaht kommt hierbei zwischen die beiden Längsrillen der Profilleiste auf den verbleibenden Zwischensteg zur Ausbildung. Auf diese Weise ist mittels der hutförmigen Profilleiste auch im Bereich der in der Elementenebene liegenden Längsstoßes 6 ein Dehnungsbereich 20 geschaffen.

Auch diese Ausbildung von geschweißtem Längsstoß 6 mit Dehnungsbereich 20 gemäß Figur 12 kann nun mittels eines Prüfgases auf Dichtigkeit zu jedem beliebigen Zeitpunkt geprüft werden. Hierfür bieten sich die durch die Längsrillen 605, 606 gebildeten oberseitig von Elementen 1 verschlossenen Kanäle 40a und 40b an, die an Stelle der Metallrohre als Prüfleitungen dienen. Die Rillen 605, 606 mit den von ihnen gebildeten Kammern laufen ebenfalls längs jeder Fuge durch und können am Ende über einen Rohrstutzen an eine Zufuhr für Prüfgas angeschlossen werden. Zusätzlich kann auch der Bereich direkt unterhalb des verschweißten Längsstoßes 6 geprüft werden, indem ein Dichtungsband 61 unterseitig der Profilleiste 60 die Längsrillen 605, 606 verbindend auf diese geklebt wird. Auf diese Weise wird zwischen den beiden Längsrillen eine zusätzlich abgeschlossene Kammer 40c geschaffen, in die ebenfalls Prüfgas eingeleitet werden kann, um die Dichtigkeit der Schweißnaht zu prüfen.

Elemente mit in der Elementebene liegender V-förmiger Schweißnaht mit zugehörigem darunterliegendem Dehnungsbereich einschließlich Prüfmöglichkeit mittels eingeblasener Schutzgase gemäß Figur 12 können in solchen Bereichen einer flächenmäßigen Abdichtung vorgesehen werden, die beispielsweise mittels Gabelstaplern oder dergleichen befahrbar sein sollen. Die Querstöße, wie in Figur 3 beschrieben, stören die Befahrbarkeit nicht.

Nach Fertigstellen der Abdichtungsschicht aus den Elementen 1 und speziellen der Bauwerkskonfiguration angepaßten zusätzlichen Elementen wie 1b, 1a wird die ganze Abdichtung, siehe Figur 8, abschnittweise mit Prüfgas, das über die Rohre 40 in alle Spalten und Fugen verfüllt wird, geprüft. Die Schweißnähte 6, 2 werden von außen abgetastet mit einem Lecktestgerät, um austretendes Helium zu orten. Leckstellen können nachgeschweißt werden. Nach Beendigung des Prüfvorganges wird jeweils eine Kappe auf den Rohrstutzen aufgeschraubt und damit der Rohrausgang dicht verschlossen. Eine solche Lecküberprüfung auf undichte Stellen der Abdichtung kann zu jedem beliebigen Zeitpunkt wiederholt werden. Bei der Herstellung von Abdichtungen für aggressive Medien sind für alle in der Abdichtungsschicht beteiligten Materialien hochwertige korrosionsfeste Werkstoffe einzusetzen, wofür insbesondere Edelstahlbleche und -rohre in Frage kommen.

## Patentansprüche

1. Abdichtung für Ingenieurbauten wie Industriebecken, Wannen, Industrieböden oder dergleichen mit auf einer festen konstruktiven Unterschicht wie Beton mit Feinschicht (4) vollflächig aufgeklebter Abdichtungsschicht aus plattenförmigen Elementen (1) aus korrosionsfesten Metallen, wobei längs ihrer aneinanderstoßenden, gegebenenfalls abgewinkelte Randstreifen (10,11;14) aufweisenden Seiten durchgehend dicht miteinander verbundene Längsstöße und Querstöße mit Dehnungsbereichen und Hohlräumen (19,20) ausgebildet sind und gegebenenfalls in den Hohlräumen im Dehnungsbereich der Längsstöße und Querstöße rohrförmige Prüfleitungen (40) zum Überwachen von Undichtigkeiten entlang der Längsstöße und Querstöße angeordnet sind, die mit Außenanschlüssen (42) versehen sind, **dadurch gekennzeichnet,** daß die an den Querstößen (2) und Längsstößen (6) gebildeten Dehnungsbereiche der plattenförmigen Elemente (1) unterschiedlich gestaltet sind und zumindest die Querstöße (2) in die Elementebene (12) und der zugehörige Dehnungsbereich unterhalb der Elementebene (12) verlegt sind, wobei die Prüfleitungen (40) Perforationen in Gestalt von Löchern (41) oder Schlitzen in der Rohrwandung aufweisen für dem Austritt eines eingelliteten Prüfgases oder bei in der Elementebene der Abdichtungsschicht ausgebildeten Längsstößen (6) unterhalb der Elementebene eine im Querschnitt hutförmige, mit einem Mittelsteg (604) an den Elementen (1) anliegende und den Längsstoß (6) überdeckende Profilleiste (60) aus korrosionsfestem Material mit zwei auf dem Mittelsteg (604) ausgebildeten, zueinander parallelen Längsrillen (605, 606) angeordnet ist, wobei die Längsrillen (605, 606) durch die aufgebrachten Elemente (1) der Abdichtungsschicht zu durchgehenden, als Prüfleitungen (40a, 40b) dienenden Kanälen (62) geschlossen sind, die mit Außenanschlüssen zum Einleiten eines Prüfgases versehen sind, und die Längsstöße (6) und Querstöße (2) durch Schutzgasschweißung verbunden sind.

2. Abdichtung nach Anspruch 1,
**dadurch gekennzeichnet,** daß die Elemente (1) zur Ausbildung von über die Elementebene nach oben vorstehenden V-förmigen Dehnungsfalten (20) an den Längsstößen (6) an zwei einander gegenüberliegenden zueinander parallelen Seiten nach oben abgewinkelte und aus der Vertikalen leicht nach außen geneigte Randstreifen (10, 11) aufweisen und für die Ausbildung von Dehnungsfugen (19) an den Querstößen (2) an einer oder beiden hierzu querverlaufenden Seiten der Elemente (1) ein Randstreifen (14) nach unten abgewinkelt ist.

3. Abdichtung nach Anspruch 2,
**dadurch gekennzeichnet,** daß die Elemente (1) um etwa 2 bis 10°, insbesondere 2 bis 5°, aus der Vertikalen nach außen geneigte aufgekantete Randstreifen (10,11) aufweisen.

4. Abdichtung nach Anspruch 1 oder 2,
**dadurch gekennzeichnet,** daß im Bereich der Querstöße (2) eine durchgehende etwa U-förmige Profilleiste (22) aus korrosionsfestem Metall unterseitig der Elemente (1) in der Unterkonstruktion angeordnet ist, in die die nach unten abgewinkelten Randstreifen (14) aneinandergrenzender Elemente (1) mit ausreichendem Freiraum für Dehnungsbewegungen ragen.

5. Abdichtung nach Anspruch 1,
**dadurch gekennzeichnet,** daß die Perforation der Prüfleitungen aus sehr kleinen in die Rohrwandungen mittels Laserstrahl gearbeiteten Löchern besteht.

6. Abdichtung nach Anspruch 5,
**dadurch gekennzeichnet,** daß als Prüfleitungen (40) korrosionsfeste Metallrohre mit einem Außendurchmesser kleiner 4 mm, insbesondere gleich oder kleiner 3 mm, und einem Innendurchmesser kleiner 2 mm, insbesondere gleich oder kleiner 1 mm, vorgesehen sind.

7. Abdichtung nach Anspruch 1,
**dadurch gekennzeichnet,** daß die zwischen den beiden Längsrillen (605, 606) auf der Innenseite der hutförmigen Profilleiste (60) gebildete Rinne mittels eines aufgeklebten Dichtungsbandes (61) zu einer weiteren Prüfleitung (40c) ausgebildet ist.

8. Verfahren zum Herstellen von Abdichtungen für Ingenieurbauten wie Industriebecken, Wannen, Industrieböden, bei dem auf einer konstruktiv festen Unterschicht (3) wie Beton eine ggf. in Ablaufrichtung zu einer Sammelvorrichtung für aufzufangende Flüssigkeiten leicht geneigte Feinschicht (4) aufgebracht wird und hierauf eine Abdichtungsschicht aus plattenförmigen Elementen (1) aus korrosionsfesten Metallen vollflächig aufgeklebt wird und die aneinandergrenzenden, ggf. mit seitlich abgewinkelten Randstreifen (10,11;14) ausgebildeten Elemente an den Stößen unter Ausbildung von Dehnungsbereichen und Hohlräumen dicht miteinander verbunden werden und ggf. in die in den Dehnungsbereichen gebildeten Hohlräume rohrförmige Prüfleitungen zum Überwachen von Undichtigkeiten entlang der Längsstöße und Querstöße eingesetzt werden, die an eine zentrale Überwachung anschließbar sind**, dadurch gekennzeichnet,** daß in die an den Längsstößen der Elemente (1) von Dehnungsfalten (20), die sich oberhalb oder unterhalb der Elementebene erstrecken, und in die an den Querstößen der Elemente unterhalb der Elementebene sich erstreckenden Dehnungsfugen gebildeten Hohlräume (19,20) die rohrförmigen Prüfleitungen (40) mit Perforationen in Gestalt von Löchern oder Schlitzen in der Rohrwandung eingelegt werden beziehungsweise eine hutförmige Profilleiste (60) mit zwei auf ihrem Mittelsteg (604) ausgebildeten, zueinander parallelen Längsrillen (605, 606) eingesetzt wird, auf deren Mittelsteg (604) die Elemente (1) in der Weise aufgebracht werden, daß sich der Längsstoß (6) zwischen den beiden Längsrillen (605,606) befindet und die Längsrillen zu durchgehenden Kanälen (40a, 40b) geschlossen werden, die als Prüfleitungen dienen, die Längsstöße (6) und Querstöße (2) der aneinandergrenzenden Elemente (1) unter Einwirkung eines Schutzgases verschweißt werden und nach Fertigstellen der Abdichtungsschicht in die perforierten Prüfleitungen (40) beziehungsweise die als Prüfleitungen dienenden Kanäle (40a, 40b) Gas, insbesondere Edelgas, eingeführt wird und die Abdichtungsschicht entlang der geschweißten Stöße (6, 2) von außen auf an undichten Stellen austretendes Gas abgetastet wird.

9. Verfahren nach Anspruch 8,
**dadurch gekennzeichnet,** daß zur Ausbildung von Dehnungsfugen an den Querstößen Elemente mit an zwei einander gegenüberliegenden Seiten nach unten abgewinkelten Randstreifen (14) verwendet werden und quer zur Ablaufrichtung in der Länge der Elemente (1) entsprechenden Abständen Nuten (23) in die Feinschicht (4) und ggf. Unterschicht (3) gefräst werden, in die Nuten (23) eine etwa U-förmige Profilleiste (22) aus korrosionsfestem Metall eingehängt wird, in das die nach unten abgewinkelten Randstreifen (14) der Elemente (1) mit ausreichendem Freiraum für Dehnungsbewegungen eingesetzt werden und danach die Stöße (2) in der Elementebene verschweißt werden.

10. Verfahren nach Anspruch 8 oder 9,
**dadurch gekennzeichnet,** daß Elemente (1) mit an zwei einander gegenüberliegenden Seiten hochstehenden Randstreifen (10, 11) verwendet werden, die Parallel zur Ablaufrichtung auf die Unterkonstruktion aufgebracht werden, und die Oberkanten der Randstreifen zu einem annähernd spaltlosen Stoß aneinandergedrückt und anschließend unter Einwirkung eines Schutzgases abstandsweise untereinander punktverschweißt werden und dann die Stöße (6) längs der Oberkanten unter Einwirkung eines Schutzgases durchgehend dicht verschweißt werden.

11. Verfahren nach Anspruch 8 oder 9,
**dadurch gekennzeichnet,** daß Elemente (1) ohne ausgebildete Randstreifen parallel zur Ablaufrichtung eingesetzt werden und parallel zur Ablaufrichtung in der Breite der Elemente (1) entsprechenden Abständen auf die Unterkonstruktion (3) eine hutförmige Profilleiste (60) aufgebracht und befestigt wird, dann die Feinschicht (4) auf die Unterkonstruktion (3) bündig mit der Oberseite der Profilleiste (60) abschließend aufgebracht wird und danach die Elemente (1) vollflächig auf der Feinschicht und dem Mittelsteg (604) der Profilleiste (60) aufgeklebt werden, wobei der Längsstoß (6) der aneinandergrenzenden Elemente (1) mittig auf der Profilleiste (60) angeordnet und verschweißt wird.

12. Verfahren nach Anspruch 8,
**dadurch gekennzeichnet,** daß auf der Innenseite der hutförmigen Profilleiste ein die beiden Längsrillen (605, 606) verbindendes durchgehendes Dichtungsband (61) angeklebt wird, wodurch ein weiterer Kanal (40c) gebildet wird, der als Prüfleitung für Undichtigkeiten durch Einbringen von Gas benutzbar ist.

## Claims

1. Seal for civil engineering works such as industrial basins, tubs, industrial floors, or the like with a sealing layer cemented to a solid structural sublayer such as concrete with a fine layer (4), made of plate-like elements (1) of corrosion-resistant metals, with tightly connected together continuous lengthwise seams and crosswise seams including expansion areas and hollow spaces (19, 20) being formed lengthwise of adjoining sides with possibly bent upward edge strips (10, 11, 14) and possibly having tubular test lines (40) in the hollow spaces in the expansion areas for monitoring leaks along the lengthwise and crosswise seams with outside connection means (42), characterized by expansion areas of plate-shaped elements (1) formed at crosswise seams (2) and lengthwise seams (6) being made differently and by at least crosswise seams (2) being laid in element plane (12) and corresponding expansion area below the element plane and the tubular test lines (40) having perforations with shape of very small holes (41) or slots in the tube walls for the exit of an introduced test gas or in the lengthwise seams (6) disposed in the element plane below the element plane, a strip (60) with a hat-shaped cross section abutting elements (1) with a middle rib (604) and covering lengthwise seam (6), said strip being made of corrosion-resistant material with two mutually parallel lengthwise grooves (605, 606), formed on the middle rib (604), the lengthwise grooves (605, 606) being sealed by the applied elements (1) of the sealing layer forming passing-through channels (62) for test lines (40a,40b), which are provided with outside connection means for introduction of testing gas, and lengthwise seams (6) and crosswise seams (2) being welded under a protective gas.

2. Seal according to claim 1 characterized by elements (1) for forming expansion folds (20) projecting upward above the element plane at lengthwise seams (6) having edge strips (10,11) located on two mutually opposite parallel sides and bent upward and sloping slightly outward from the vertical, and by an edge strip (14) being bent downward to form expansion joints (19) at crosswise seams (2) on one or both transverse side of elements (1).

3. Seal according to claim 2 characterized by elements (1) having edge strips (10,11) bent outward form the vertical by about 2 to 10°, especially 2 to 5°.

4. Seal according to claim 1 or 2 characterized by a continuous roughly U-shaped strip (22) made of corrosion-resistant metal being arranged in the vicinity of crossweise seams (2) beneath elements (1) in the substructure, with downwardly bent edge strips (14) of adjoining elements (1) projecting into said strip with sufficient space for expansion movements.

5. Seal according to claim 1 characterized by the perforations of the test lines consisting of very small holes made in the tube walls by a laser beam.

6. Seal according to claim 5 characterized by corrosion-resistant metal tubes with an outside diameter less than 4 mm, especially equal to or less than 3 mm, and an inside diamter less than 2 mm and especially equal to or less than 1 mm, being provided as test lines (40).

7. Seal according to claim 1 characterized by the groove formed between the two lengthwise grooves (605, 606) on the inside of a strip with a hat-shaped cross section (60) being formed by a cemented sealing strip (61) to form an additional test line (40c).

8. Method for manufacturing seals for civil engineering works, such as industrial basins, tubs, and industrial floors, in which on a structurally strong sub-layer (3), such as concrete, a fine layer (4), possibly slightly sloping in the runoff direction of a collecting device for liquids to be collected, is mounted and on this a sealing layer of plate-shaped elements (1) of corrosion-resistant metals is cemented over the entire surface, and the elements that abut one another are made with laterally bent edge strips (10, 11; 14) tightly connected together at the seams to form expansion areas and hollow spaces, and tubular test lines for monitoring leaks along the lengthwise seams and crosswise seams may be inserted into the hollow spaces being provided within the expansion areas, said line being connectable to a central monitoring system, characterized by tubular perforated testlines (40) with perforations with a shape of holes or slots in the tube walls being laid into the hollow spaces (19,20), said hollow spaces formed by expansion folds (20) at the lengthwise seams of elements (1), said folds extending above or below the element plane, and by expansion folds at the crosswise seams of elements extending below the element plane, respectively a strip (60) with a hat-shaped cross section with two mutually parallel lengthwise grooves (605, 606) formed on middle rib (604) being used, the elements (1) are applied onto the middle rib (604) of the said strip in such a manner that the lengthwise grooves (6) being located between the two lengthwise grooves (605, 606) and said lengthwise grooves being sealed to form continuous channels (40a,b) serving as test lines; by lengthwise seams (6) and crosswise seams (2) of adjoining elements (1) being welded under a protective gas, and after the sealing layer is prepared, by the perforated test lines (40) respectively the channels serving as test lines being filled with gas, especially a rare gas, and by the sealing layer being scanned externally along welded seams (6, 2) for gas escaping through leaks.

9. Method according to claim 8 characterized by elements with edge strips (14) on two mutually opposite sides being bent downward to form expansion joints at the crosswise seams, and by grooves (23) being milled in fine layer (4) and possibly sub-layer (3) transversely to the runoff direction at intervals corresponding to the length of elements (1), by an approximately U-shaped strip (22) made of corrosion-resistant metal being suspended in grooves (23), into which downwardly bent edge strips (14) of elements (1) are inserted with sufficient clearance for expansion movements, and by seams (2) then being welded in the element plane.

10. Method according to claim 8 or 9 characterized by elements (1) with edge strips (10 and 11) projecting on mutually opposite sides being used, said strips being mounted on the substructure parallel to the runoff direction and by the upper edges of the edge strips being pressed together to form a nearly gap-free seam and then being spot-welded together at intervals under a protective gas, and by seams (6) along the upper edges then being welded tightly and continuously under a protective gas.

11. Method according to claim 8 or 9 characterized by elements (1), without any formed edge strips, being inserted parallel to the runoff direction, and by a strip with a hat-shaped cross section (60) being mounted, parallel to the runoff direction at intervals corresponding to the width of elements (1), on substructure (3) and fastened thereto, and by fine layer (4) then being mounted on substructure (3) flush with the top of shaped strip (60), and then elements (1) being cemented over the entire surface of the fine layer and middle rib (604) of shaped strip (60), and by lengthwise seam (6) of adjoining elements (1) being located centrally on shaped strip (60) and being welded there.

12. Method according to claim 8 characterized by a continuous sealing strip (61) connecting the two lengthwise grooves (605, 606) being cemented on the inside of the strip with a hat-shaped cross section, forming an additional channel (40c) that can be used as a leak-test line by adding gas.

## Revendications

1. Garniture d'étanchéité pour constructions du génie comme les bassins industriels, cuves et terrains industriels ou autres avec une couche d'étanchéité collée sur toute sa surface sur une couche de base de fondation solide, comme du béton avec une couche fine (4), composée d'éléments en forme de plaque (1) en métal résistant à la corrosion, des joints longitudinaux et des joints transversaux avec des zones de dilatation et des espace vides (19, 20) fixés de manière étanche l'un à l'autre en continu étant conçus sur le long de leurs côtés et présentant des bandes de bordure (10, 11, 14) adjacentes éventuellement coudées et des conduites d'essai tubulaires (40) pourvues de raccords externes, étant éventuellement disposées dans les espaces vides dans la zone de dilatation des joints longitudinaux et transversaux pour le contrôle des défauts d'étanchéité le long des joints longitudinaux et transversaux, caractérisée en ce que les zones de dilatation formées sur les joints transversaux (2) et les joints longitudinaux (6) des éléments en forme de plaque (1) sont de configuration différente et en ce que les joints transversaux (2) au moins sont placés dans le plan des éléments (12) ainsi que la zone de dilatation correspondante sous le plan des éléments (12), les conduites d'essai (40) présentant des perforations sous forme de trous (41) ou des fentes dans la paroi du tube pour la sortie d'un gaz d'essai introduit ou, en cas de joints longitudinaux (6) conçus dans le plan des éléments de la couche d'étanchéité sous le plan des éléments, un profilé (60) en forme de U en coupe en matériau résistant à la corrosion recouvrant le joint longitudinal (6) en étant adjacent aux éléments (1), avec une âme centrale (604) et présentant deux cannelures longitudinales (605, 606) parallèles l'une à l'autre formées sur l'âme centrale (604), les cannelures longitudinales (605, 606) étant fermées par les éléments appliqués (1) de la couche d'étanchéité en canaux (62) continus faisant office de conduites d'essai (40a, 40b) qui sont pourvues de raccords externes pour l'introduction d'un gaz d'essai et les joints longitudinaux (6) et les joints transversaux (2) étant reliés par une soudure sous gaz protecteur.

2. Garniture d'étanchéité selon la revendication 1 caractérisée en ce que les éléments (1) pour la formation de plis de dilatation (20), en forme de V et dépassant par rapport au plan des éléments sur les soudures longitudinales (6), présentent sur deux de leurs côtés parallèles opposés l'un à l'autre des bandes de bordure (10, 11) légèrement inclinées vers l'extérieur par rapport à la verticale et coudée vers le haut et en ce qu'une bande de bordure (14) est coudée vers le bas pour la formation de joints de dilatation (19) sur les joints transversaux (2) sur un ou les deux côtés perpendiculaires des éléments (1) par rapport auxdits côtés.

3. Garniture d'étanchéité selon la revendication 2, caractérisée en ce que les éléments (1) présentent une bande de bordure (10, 11) légèrement inclinée vers l'extérieur par rapport à la verticale d'environ 2 à 10°, en particulier d'environ 2 à 5°.

4. Garniture d'étanchéité selon la revendication 1 ou 2, caractérisée en ce que, dans la zone du joint transversal (2), un profilé (22) continu en forme approximative de U en métal résistant à la corrosion est disposé sur la face inférieure des éléments (1) dans la construction de base dans laquelle s'élèvent des bandes de bordure (14) coudées vers le bas d'éléments (1) adjacents avec suffisamment de jeu pour les mouvements de dilatation.

5. Garniture d'étanchéite selon la revendication 1, caractérisée en ce que la perforation des conduites d'essai se compose de très petits trous pratiqués dans les parois du tube au moyen d'un rayon laser.

6. Garniture d'étanchéité selon la revendication 5, caractérisée en ce que des tubes métalliques résistant à la corrosion d'un diamètre externe inférieur à 4 mm, en particulier égal, voire inférieur à 3 mm et un diamètre interne inférieur à 2 mm, en particulier égal ou inférieur à 1 mm sont prévus comme conduites d'essai (40).

7. Garniture d'étanchéité selon la revendication 1, caractérisée en ce que la rainure formée entre les deux cannelures longitudinales (605, 606) sur la face interne du profilé en forme de U (60) est conçue pour former avec une bande d'étanchéité collée (61) une autre conduite d'essai (40c).

8. Procédé de fabrication de garnitures d'étanchéité pour constructions du génie telles que des bassins industriels, des cuves, des sols industriels et autres dans lequel une couche fine (4) légèrement inclinée dans le sens d'écoulement vers un dispositif collecteur pour les liquides à recueillir est appliquée sur une couche de base solide (3), comme du béton, sur laquelle une couche d'étanchéité en éléments (1 ) en forme de plaque en métal résistant à la corrosion est collée sur toute sa surface et dans lequel les éléments adjacents présentant des bandes de bordure (10, 11, 14) éventuellement coudées latéralement sont fixés l'un à l'autre sur les joints pour former des zones de dilatation et des espaces vides et des conduites d'essai tubulaires sont utilisées dans les espaces vides formés dans les zones de dilatation pour le contrôle des défauts d'étanchéité le long des joints longitudinaux et des joints transversaux, lesquelles conduites peuvent être raccordées à un contrôle central, caractérisé en ce que dans les espaces vides (19, 20) formés sur les joints longitudinaux des éléments (1) par des plis de dilatation (20) qui s'étendent en dessous ou au-dessus du plan des éléments et dans les joints de dilatation sur les joints transversaux des éléments s'étendant sous le plan des éléments, sont introduites les conduites d'essai (40) tubulaires munies de perforations sous la forme de trous ou de fentes dans la paroi du tube ou en ce qu'un profilé (60) en forme de U dont l'âme centrale (604) comporte deux cannelures longitudinales (605, 606) parallèles l'une à l'autre est utilisé, profilé sur l'âme centrale (604) duquel les éléments (1) sont appliqués de sorte que le joint longitudinal (6 ) se trouve entre les deux cannelures longitudinales (605, 606) et que les cannelures longitudinales soient fermées en canaux continus (40a, 40b) qui servent de conduites d'essai, les joints longitudinaux (6) et les joints transversaux (2) des éléments (1) adjacents étant soudés à l'abri d'un gaz protecteur et, une fois la couche d'étanchéité terminée, un gaz, en particulier un gaz rare, est introduit dans les conduites d'essai perforées (40) ou dans les canaux faisant office de conduites d'essai (40a, 40b) et la couche d'étanchéité est balayée par l'extérieur le long des joints soudés (6, 2) pour détecter la sortie de gaz à des endroits non étanches.

9. Procédé selon la revendication 8, caractérisé en ce que, pour la formation de joint de dilatation sur les joints transversaux, sont utilisés des éléments avec une bande de bordure (14) coudée vers le bas sur deux côtés opposés l'un à l'autre et en ce que des rainures (23) sont fraisées dans la fine couche (4) et, éventuellement, dans la couche de base (3) transversalement par rapport au sens d'écoulement à des intervalles correspondant à la longueur des éléments (1), en ce qu'un profilé (22) en forme approximative de U en métal résistant à la corrosion est accroché dans les cannelures (23), où sont mises en oeuvre les bandes de bordure (14) des éléments (1) coudées vers le bas des éléments (1) avec un jeu suffisant pour les mouvements de dilatation et en ce qu'ensuite, les joints (2) sont soudés dans le plan des éléments.

10. Procédé selon la revendication 8 ou 9 caractérisé en ce que les éléments (1) avec des bandes de bordure surélevées (10, 11) sur deux côtés opposés l'un à l'autre sont utilisés et sont appliqués parallèlement au sens d'écoulement sur la construction de base et en ce que les bords supérieurs des bandes de bordure sont pressés pour former un joint presque sans fente et sont ensuite soudés l'un sous l'autre par points et à intervalles à l'abri d'un gaz protecteur et les joints (6) sont ensuite soudés de manière étanche en continu le long des bords supérieurs à l'abri d'un gaz protecteur.

11. Procédé selon la revendication 8 ou 9, caractérisé en ce que des éléments (1) sans bande de bordure parallèle au sens d'écoulement sont utilisés et en ce qu'un profilé (60) en forme de U est appliqué et fixé sur la construction de base (3) parallèlement au sens d'écoulement à des intervalles correspondants à la largeur des éléments (1), la couche fine (4) étant alors appliquée définitivement sur la couche de base (3) pour affleurer au bord supérieur du profilé (60) et les éléments (1) sont ensuite collés par toute leur surface sur la couche mince et l'âme centrale (604) du profilé (60), le joint longitudinal (6) des éléments adjacents (1) étant disposé et soudé au centre du profilé (60).

12. Procédé selon la revendication 8, caractérisé en ce qu'une bande d'étanchéité (61) continue reliant les deux cannelures longitudinales (605, 606) est collée à la face interne de la bande profilée en forme de U, formant ainsi un canal supplémentaire (40c) qui peut servir de conduite d'essai pour détecter les défauts d'étanchéité par injection de gaz.
